# FASCICULE DE BREVET EUROPEEN

(11) **EP 0 145 746 B1**
(45) Date de publication et mention de la délivrance du brevet: **06.03.1991**
(21) Numéro de dépôt: 84902206.6
(22) Date de dépôt: 04.06.1984
(51) Int. Cl.: A63C 5/04, A63C 5/00, A63C 7/00

(54) **SKI COURT ET LARGE, A PROFIL PARTICULIER, MUNI D'UNE PLAQUE DE RETENUE AMOVIBLE**
KURZER UND BREITER SKI MIT EINEM BESONDEREN PROFIL, VERSEHEN MIT EINER ABNEHMBAREN, ZURÜCKHALTENDEN PLATTE
SHORT AND WIDE SKI WITH A PARTICULAR PROFILE AND PROVIDED WITH A MOVABLE RETAINER PLATE

(30) Priorité: 02.06.1983 FR 8309451
(43) Date de publication de la demande: 26.06.1985
(73) Titulaire: DESOUTTER, Michel, F-74000 Annecy-Le-Vieux (FR)
(72) Inventeur: DESOUTTER, Michel, F-74000 Annecy-Le-Vieux (FR)
(74) Mandataire: de Beaumont, Michel
(86) Numéro de dépôt international: FR8400143
(87) Numéro de publication internationale: WO8404693

(56) Documents cités:
- CH-A- 504 877
- DE-A- 2 937 574
- DE-C- 641 053
- FR-A- 2 337 564
- US-A- 3 655 211
- US-A- 3 854 739
- US-A- 4 288 092

## Description

La présente invention concerne les disposifs permettant d'évoluer sur neige vierge ou damée, soit en montée, soit en descente ou à plat, ainsi qu'en traversée.

Les dispositifs actuellement utilisés sont de plusieurs sortes : les raquettes permettent la marche pas à pas, évitant tout glissement, mais limitent l'évolution à des pentes de moins de 18 degrés ;l'apprentissage est facile, mais l'utllisation relativement fastidieuse et leurs possibilités limitées - le ski de fond, ski étroit et long, de largeur inférieure à 5 centimètres et de longueur de 1,80 mètres environ, est utilisable à plat ou sur des pentes limitées en montée et en descente ; le ski de fond est diicile à utiliser en neige non damée, pour laquelle il nécessite un apprentissage long et fastidieux - les skis de descente sont relativement plus larges et moins longs, d'une largeur de 7 centimètres environ et d'une longueur de 1,80 mètres environ pour les skis longs et de 1,50 mètres environ pour les ses compacts, sont adaptés à la descente seulement. Ils nécessitent un apprentissage long et fastidieux, un matériel sophistiqué tel que des chaussures spéciales, et des aptitudes relativement sportives de l'utilisateur. Ils sont utilisables en montée par adaptation sous la semelle du ski d'une peluche amovible anti-recul. Les utilisations en montée sont limitées à des pentes inférieures à 25 degrés environ.

On constate que chacun des dispositifs connus est précisément adapté à une utilisation particulière, descente, plat ou montée. Tous ces dispositifs présentent des limites d'utilisation qui restreignent leur usage par le plus grand nombre d'utilisateurs sans aptitude physique particulière.

A des dates récentes on a tenté de rendre accessible au plus grand nombre les skis de descente, en diminuant leur longueur et en augmentant leur largeur, proposant ainsi des ses compacts d'une longueur de 1,50 mètres environ et d'une largeur de 8 à 9 centimètres, plus faciles à utiliser.

Tel est le cas, par exemple, du ski décrit dans le document CH-A-504 877, dans lequel la surface inférieure comprend une spatule avant et une zone portante plane. Toutefois, ces structures connues de skis courts présentent des stabilités antéro-postérieure et directionnelle insuffisantes, et on constate que, après une période d'engouement, les utilisateurs ont peu à peu choisi des skis plus longs, plus adaptés à une utilisation sur piste damée.

La présente invention a notamment pour objet d'éviter les inconvénients des dispositifs connus en proposant un nouveau type de skis courts et larges, à profil particulier, utilisables pratiquement sans apprentissage,à plat, en montée, en descente ou en traversée. L'invention n'a pas pour objet de permettre les performances des équipements connus, pour chacun dans leur domaine d'application, mais offre une synthèse satisfaisante pour une évolution en toute neige : montée, descente et traversée de pentes jusqu'à 45 degrés ; pas glissés sur plat comme le ski de fond, le profil particulier du ski assurant en outre sans fart ni plaque de retenue une progression sans recul en montée sur des pentes allant jusqu'à 20 degrés ; évolution en descente sur toutes neiges par glissement comme le ski de descente.

Des dispositions particulières assurent la stabilité du ski de la présente invention malgré sa faible longueur, et augmentent sa portance en neige non tassée ; en outre, elles assurent une fonction anti-recul en montée qui permet l'utilisation du ski sans plaque de retenue sur des pentes jusqu'à 20 degrés environ, l'arrière du ski tendant à s'enfoncer dans la neige. Elles permettent également le freinage en descente, sans plaque de retenue, par inclinaison du corps de l'utilisateur vers l'arrière.

Pour atteindre ces objets ainsi que d'autres, la présente invention prévoit de réaliser un ski dont la largeur est sensiblement le double de celle d'un ski de descente ou de randonnée, c'est à dire une largeur comprise entre 12 et 15 centimètres ; en outre, la longueur du ski doit être comprise entre cinq et sept fois sa largeur. Ces proportions sont très différentes de celles utilisées pour les skis habituels. Le ski ainsi réalisé, d'une longueur de 80 centimètres environ, est considérablement plus court que tous les couramment utilisés jusqu'à ce jour, ce qui est contraire à l'évolution actuellement constatée d'allongement des skis et d'abandon progressif des skis compacts.

De façon connue, le ski selon la présente invention comporte une spatule avant, une zone portante et des fixations.
La surface inférieure de la zone portante comprend une portion avant sensiblement plane définissant un plan de référence et le plan de glissement normal ; la portion avant se raccorde vers l'avant avec la spatule. Selon une caractéristique de l'invention, la portion avant se raccorde à une partie arrière sensiblement plane inclinée vers le bas et descendant au dessous du plan de référence par l'intermédiaire d'une portion intermédiaire cambrée vers le haut, le passage de la portion avant à la portion cambrée s'effectuant par un relèvement progressif du ski.

Selon un mode de réalisation, le ski est relativement raide ; sa raideur est choisie de façon qu'une force de 1200 Newton environ, appliquée perpendiculairement au milieu de sa face supérieure, produise une flexion de 1 à 3 centimètres de la zone centrale, les deux extrémités étant bloquées. Cette raideur est nettement plus grande que celle des skis connus.

Selon un autre mode de réalisation de l'invention, le dispositif comprend en outre une plaque inférieure amovible, de forme sensiblement rectangulaire, comportant des crampons dépassant de sa face inférieure et des moyens pour la fixer et l'adapter sous la semelle du ski. Sa longueur est sensiblement égale au quart de la longueur du ski, et se fixe en recouvrant le troisième quart arrière de la semelle du ski.

D'autres caratéristiques et avantages de la présente invention ressortiront de la description suivante d'un mode de réalisation particulier, faite en relation avec les figures jointes, parmi lesquelles :
- la figure 1 représente une vue de profil du ski selon la présente invention ;
- la figure 2 représente une vue en perspective de la plaque de retenue;
- la figure 3 représente une vue de dessus du ski avec plaque de retenue; et
- la figure 4 représente une vue en coupe transversale partielle du ski et de la plaque de retenue.

Comme le représentent les figures, le ski selon la présente invention comporte une spatule avant 1, une zone portante 2, et des fixations, non représentées sur les figures, permettant l'adaptation d'une chaussure sur la surface supérieure du ski. La zone portante 2 est cambrée pour former une surface inférieure 3 concave.

La largeur du ski selon la présente invention est sensiblement le double de celle d'un ski de descente ou de randonnée actuel, c'est à dire qu'elle est comprise entre 12 et 15 centimètres. Sa longueur est comprise entre cinq et sept fois sa largeur. De préférence, on pourra définir un modèle standard de longueur 81 centimètres, largeur 14 centimètres et un modèle junior de longueur 76 centimètres, largeur 13 centimètres. Les nombreux essais effectués ont montré que ces proportions réalisent le meilleur compromis d'utilisation en toutes neiges et toutes pentes.

La zone portante 2 du ski, ou plus précisément sa surface inférieure, comprend une portion avant 4 sensiblement plane qui définit un plan de référence 6. La portion avant 4 se raccorde vers l'avant avec la spatule 1, et réalise une surface de bon glissement. La portion avant 4 se raccorde vers l'arrière, par l'intermédiaire d'une zone convexe, avec une portion cambrée 3 généralement concave se développant au dessus du plan de référence 6. La portion cambrée 3 se raccorde vers l'arrière avec une partie arrière 5 plane descendant au dessous du plan de référence.

Lors de l'utilisation, le skieur peut adopter des attitudes plus ou moins penchées en avant ou en arrière. Lors de la montée, une attitude légèrement penchée en arrière favorise la pénétration de la partie arrière 5 dans la neige, évitant le recul. Lors de la descente, une position arrière favorise un certain freinage par pénétration de la partie arrière 5, tandis qu'une position plus avancée favorise le glissement en reportant le poids sur la portion plane 4.

De façon préférée, la partie arrière 5 plane de la zone portante 2 forme avec le plan de référence 6 un angle compris entre 3° et 6° en l'absence de déformation, c'est à dire lorsque le ski est à l'état de repos. On a pu constater que ces valeurs réalisent un bon compromis entre la glisse en descente et la fonction antirecul.

La portion avant 4 plane de la zone portante 2 a une longueur comprise entre le tiers et la moitié de la longueur totale du ski.

La raideur du ski est choisie de façon qu'une force de 1200 Newton environ, appliquée perpendiculairement au milieu de sa face supérieure, produise une flexion de 1 à 3 centimètres de la zone centrale, les extrémités étant bloquées.

La structure du ski comprend une âme en polyester armé de fibres de verre ou de libres de carbone, comportant des nervures supérieures longitudinales et transversales 7 représentées en pointillés sur la figure 3. Un couvercle supérieur 8, représenté sur la figure 4, est rapporté et solidarisé à l'âme en polyester 9. La solidarisation peut être effectuée à chaud par thermo-formage, ou par tout autre moyen tel que collage, soudure.

Le dispositif comprend en outre une plaque inférieure amovible 10 destinée à être rapportée sur la surface inférieure du ski. Cette plaque 10, représentée sur la figure 2, est de forme sensiblement rectangulaire, et comporte des crampons 11 dépassant de sa face inférieure, et des moyens de fixation pour l'adapter et la fixer sous la semelle du ski. Deux pattes de guidage 12 et 13 en crochet sont disposées sur la partie antérieure 14 de la face supérieure de la plaque, et sont conformées pour permettre le passage du ski entre elles et son maintien comme le représentent les figures. La plaque comporte en outre, sur la partie postérieure 16 de sa face supérieure, des pattes verticales longitudinales 17 et 18 d'écartement légèrement supérieur à la largeur du ski, comme le représente la figure 2.

Le dispositif de fixation de la plaque sur le ski comprend en outre des butées 19 et 20 rapportées sur la surface supérieure du ski, et contre lesquelles viennent s'appuyer les pattes de guidage 12 et 13 comme le représente la figure 3. Le ski comporte en outre des cornières supérieures 21 et 22 rapportées sur la surface supérieure. Lorsque la plaque est en position, en appui contre les butées 19 et 20, les pattes verticales arrières 17 et 18 de la plaque viennent en regard des cornières 21 et 22. Les pattes 18 et 17, et les cornières 21 et 22 sont munies de trous correspondants 23 et 24, comme le représente la figure 4, pour le passage de tiges d'assemblage 25 et 26 reliées par un élastique 27 passant derrière un pion de tension 28 rapporté sur la surface supérieure de la partie arrière 5 du ski.

L'adaptation de la plaque sur le ski est effectuée de la façon suivante ; on glisse la partie avant du ski entre les pattes de guidage 12 et 13 de la plaque, et, lorsque ces pattes sont en appui contre les butées 19 et 20, on plaque la surface supérieure de la plaque contre la surface inférieure du ski, mettant en rapport les trous 23 et 24, on insère les tiges 25 et 26 qui sont recourbées comme le représentent les figures, et on passe l'élastique 27 derrière le pion 28.

La plaque 10 peut être réalisée par tout moyen, et par exemple par découpage et pliage de portions d'une tôle formant plaque.

Les fixations, non représentées sur les figures, peuvent être des fixations de ski de descente, mais de préférence des fixations de randonnée ou de ski de fond avec possibilité de blocage du talon de chaussure sur le ski pour la descente.

De façon préférée, la plaque 10 a une longueur sensiblement égale au quart de la longueur du ski, et les butées 19, 20 et cornières 21, 22 sont disposées de façon que la plaque se positionne pour recouvrir le troisième quart arrière de la semelle du ski.

## Revendications

1. Ski pour déplacement sur neige dont la largeur est sensiblement le double de celle d'un ski de descente ou de randonnée et dont la longueur est comprise entre cinq et sept fois ladite largeur, comportant une spatule (1) avant et une zone portante (2) dont au moins la portion avant (4), ou tout au moins sa surface inférieure, est sensiblement plane, formant un plan de référence (6) et le plan de glissement normal, caractérisé en ce que cette portion avant (4) se raccorde à une partie arrière (5) sensiblement plane inclinée vers le bas et descendant en dessous du plan de référence (6) par l'intermédiaire d'une portion intermédiaire cambrée (3) vers le haut, le passage de la portion avant (4) à la portion cambrée (3) s'effectuant par un relèvement progressif du ski.

2. Ski selon la revendication 1, caractérisé en ce que la partie arrière (5) plane de la zone portante (2) forme avec le plan de référence un angle compris entre 3 et 6 degrés en l'absence de déformation.

3. Ski selon la revendication 1, caractérisé en ce que la portion avant (4) plane de la zone portante (2) a une longueur comprise entre le tiers et la moitié de la longueur du ski.

4. Ski selon l'une quelconque des revendications 1 à 3, caractérisé en ce que sa raideur est choisie de façon qu'une force de 1200 Newton environ appliquée perpendiculairement au milieu de sa face supérieure produise une flexion de 1 à 3 centimètres de la zone centrale, les deux extrémités étant bloquées.

5. Ski selon l'une quelconque des revendications 1 à 4, caractérisé en ce qu'il comprend une âme (9) en polyester armé de fibres de verre, comportant des nervures (7) supérieures longitudinales et transversales.

6. Ski selon la revendication 5, caractérisé en ce qu'il comprend en outre un couvercle supérieur (8) rapporté et solidarisé à l'âme (9).

7. Ski selon l'une quelconque des revendications 1 à 6 caractérisé en ce qu'il comprend en outre une plaque inférieure (10) amovible, de forme sensiblement rectangulaire, comportant des crampons (11) dépassant de sa face inférieure et des moyens de fixations (12, 13, 17, 18) pour l'adapter et la fixer sous la semelle du ski.

8. Ski selon la revendication 7 caractérisé en ce que la plaque (10) a une longueur sensiblement égale au quart de la longueur du ski, et se fixe en recouvrant le troisième quart arrière de la semelle du ski.

9. Ski selon l'une des revendications 7 ou 8, caractérisé en ce que la plaque (10) comporte sur la partie antérieure (14) de sa face supérieure deux pattes de guidage (12, 13) en crochet entre lesquelles coulisse le ski, les pattes venant en butée arrière contre deux butées (19, 20) disposées sur la face supérieure du ski, la plaque comportant en outre sur la partie postérieure (16) de sa face supérieure deux pattes verticales (17, 18) venant en regard de pattes cornières (21, 22) correspondantes fixées sur la surface supérieure du ski, les pattes et cornières étant trouées pour le passage de deux tiges d'assemblage (25, 26) recourbées reliées par un moyen élastique (27) destiné à les maintenir engagées dans les trous après tension autour d'un pion (28) postérieur du ski.

## Claims

1. A ski for travelling over snow whose width is substantially twice that of a downhill or excursion ski and whose length is between five and seven times said width, comprising a front spatula (1) and a bearing zone (2) of which at least the front portion (4), or at least its lower surface, is substantially flat, defining a reference plane (6) and the usual sliding plane, characterized in that this front portion (4) is connected rearwardly to a substantially flat rear part (5), slanted down and going down below the plane of reference (6), through an intermediate upwardly cambered portion (3), the transition from the front portion (4) to the cambered portion (3) going through a progressive raising up of the ski.

2. The ski according to claim 1, characterized in that the flat rear part (5) of the bearing zone (2) forms with the plane of reference an angle between 3° and 6° in the absence of deformation.

3. The ski according to claim 1, characterized in that the flat front portion (4) of the bearing zone (2) has a length between a third and a half of the length of the ski.

4. The ski according to any one of claims 1 to 3, characterized in that its stiffness is chosen so that a force of about 1200 Newtons applied perpendicularly to the middle of its upper face produces a flexion of 1 to 3 cm of the central zone, with the two ends blocked.

5. The ski according to any one of claims 1 to 4, characterized in that it comprises a glass fiber reinforced polyester web (9), comprising longitudinal and transverse upper ribs (7).

6. Ski according to claim 5, characterized in that it further comprises an upper cover (8) added and fixed to the web (9).

7. Ski according to any one of claims 1 to 6, characterized in that it further comprises a removable lower plate (10), having a substantially rectangular shape, comprising clips (11) projecting from its lower face and fixing means (12, 13, 17, 18) for fitting it and fixing it under the sole of the ski.

8. Ski according to claim 7, characterized in that plate (10) has a length substantially equal to a quarter of the length of the ski, and is fixed so as to cover the rear third quarter of the sole of the ski.

9. Ski according to one of claims 7 or 8, characterized in that the plate (10) comprises on the front part (14) of its upper face two hook shaped guide lugs (12, 13) between which the ski slides, the lugs coming into rear abutment against two stops (19, 20) disposed on the upper face of the ski, the plate further comprising on the rear part (16) of its upper face two vertical lugs (17, 18) coming opposite corresponding bracket lugs (21, 22) fixed to the upper surface of the ski, the lugs and brackets having through holes for passing therethrough two curved assembly rods (25, 26) joined together by an elastic mean (27) intended to hold them engaged in the holes after tensioning about a rear stud (28) of the ski.

## Patentansprüche

1. Ski für die Fortbewegung auf dem Schnee, dessen Breite im wesentlichen doppelt so lang ist als der der eines Abfahrt- oder Langlaufskis und dessen Länge etwa fünf bis sieben mal die Breite ist, und der eine Vorderschaufel (1) und eine tragende Zone (2) von der mindestens das Vorderteil (4) oder mindestens ihre innere Oberfläche im wesentlichen flach ist und eine Referenzfläche (6) und die normale Gleitfläche bildet, **dadurch gekennzeichnet, daß**dieses Vorderteil (4) mit einem hinteren Teil (5) verbunden ist, das im wesentlichen flach und nach unten geneigt ist und das unter die Rererenzfläche (6) mittels eines gewölbten Zwischenteils (3) nach oben läuft, wobei der Übergang von dem Vorderteil (4) zum gewölbten Teil (3) durch einen progressiven Anstieg des Skis gebildet wird.

2. Ski nach Anspruch 1, dadurch gekennzeichnet, daß das flache hintere Teil (5) der tragenden Zone (2) mit der Referenzfläche in Abwesenheit von Verformungen einen Winkel Zwischen 3° und 6° bildet.

3. Ski nach Anspruch 1, dadurch gekennzeichnet, daß das flache Vorderteil (4) der tragenden Zone (2) eine Länge aufweist, die ein Drittei oder die Hälfte der Skilänge beträgt.

4. Ski nach einem der Ansprüche 1 bis 3, dadurch gekennzeichnet, daß seine Steife derart gewählt wird, daß eine Kraft von etwa 1200 N, die senkrecht in der Mitte seiner oberen Seite ausbeübt wird eine Biegung von 1 bis 3 cm der zentralen Zone verusacht und wobei die zwei Enden blockiert sind.

5. Ski nach einem der Vorhergehenden Ansprüche 1 bis 4, dadurch gekennzeichnet, daß er eine mit Glasfasern verstärkte Polyesterseele (9) aufweist, welche longitudinal und schräg verlaufende obere Rippen (7) hat.

6. Ski nach Anspruch 5, dadurch gekennzeichnet, daß er außerdem eine obere Abdeckung (8) aufweist die auf der Seele (9) angesetzt und fest mit ihr verbunden ist.

7. Ski nach einem der Ansprüche 1 bis 6, dadurch gekennzeichnet, daß er außerdem eine untere bewegliche Platte (10) aufweist, die im wesentlichen rechteckig ist und Klammern (11) aufweist, die aus ihrer unteren Seite herausragen, und Bindungen (12, 13, 17, 18), um sie anzupassen und unter der Sohle des Skis zu befestigen.

8. Ski nach Anspruch 7, dadurch gekennzeichnet, daß die Platte (10) eine Länge aufweist, die im wesentlichen gleich dem Viertel der Skilänge ist, und die, das dritte hintere Viertel der Skilänge bedeckend, befestigt ist.

9. Ski nach einem der Ansprüche 7 oder 8, dadurch gekennzeichnet, daß die Platte (10) auf ihrem Vorderteil (14) ihrer oberen Seite zwei hakenförmige Führungsteile (12, 13) aufweist, zwischen denen der Ski gleitet, wobei diese Teile gegen zwei Anschläge (19, 20), die auf der oberen Seite des Skis angeordnet sind, nach hinten anschlagen, wobei die Platte außerdem auf dem hinteren Teil (16) ihrer oberen Seite zwei senkrechte Teile (17,18) aufweist, die gegenüber entsprechenden rechtwinkligen Teilen (21, 22) liegen, die auf der Oberfläche des Skis befestigt sind, wobei diese Teile und die rechtwinkligen Teile mit einem Loch für den Durchgang von zwei Verbindungsstiften (25,26) versehen sind, die gekrümmt und durch elastische Mittel (27) verbunden sind, um sie in den Löchern zu halten, nach dem Druck um einen hinteren Zapfen (28) des Skis.
